# EUROPÄISCHE PATENTSCHRIFT

(11) **EP 0 357 650 B1**
(45) Veröffentlichungstag und Bekanntmachung des Hinweises auf die Patenterteilung: **23.10.1991**
(21) Anmeldenummer: 88903788.3
(22) Anmeldetag: 13.04.1988
(51) Int. Cl.: F02B 57/08, F01B 13/06

(54) **VERBRENNUNGSMOTOR**
INTERNAL COMBUSTION ENGINE
MOTEUR A COMBUSTION INTERNE

(30) Priorität: 16.04.1987 DE 3712992
(43) Veröffentlichungstag der Anmeldung: 14.03.1990
(73) Patentinhaber: Kienle, Gerhard, Karl, D-7000 Stuttgart 31 (DE)
(72) Erfinder: Kienle, Gerhard, Karl, D-7000 Stuttgart 31 (DE)
(74) Vertreter: Dreiss, Fuhlendorf, Steimle & Becker, Patentanwälte
(86) Internationale Anmeldenummer: EP8800310
(87) Internationale Veröffentlichungsnummer: WO8808074

(56) Entgegenhaltungen:
- GB-A- 11 543
- US-A- 1 598 518
- US-A- 2 665 668

## Beschreibung

Die Erfindung betrifft einen Verbrennungsmotor, mit mindestens einem sich in einer zylindrischen Kolbenbohrung hin und her bewegenden Kolben, der über ein Pleuel auf eine drehbar gelagerte Kurbelwelle einwirkt, mit einem die Kolbenbohrung beinhaltenden Läufer, der in einem Gehäuse drehbar gelagert ist und der mit der Kurbelwelle durch ein Getriebe bewegungsmäßig derart gekoppelt ist, daß Läufer und Kurbelwelle in entgegengesetzten Drehrichtungen umlaufen, wobei die im Läufer angeordnete Kolbenbohrung mit einer Öffnung in der Außenfläche des Läufers in Verbindung steht, die sich bei der Drehung des Läufers an einer Einlaßöffnung und einer Auslaßöffnung des Gehäuses vorbeibewegt.

Ein derartiger Verbrennungsmotor ist aus der US-Patentschrift 1 598 518 bekannt geworden. Bei diesem bekannten Verbrennungsmotor erfolgt die Kühlung von außen einerseits mit Hilfe einer im Bereich der Zündkerzen angeordneten Wasserkammer und andererseits mit Hilfe eines in den Läufer an einer Stirnseite integrierten Lüfterrades. Welcher Art die Schmierung der beweglichen Teile ist, ergibt sich aus dieser Patentschrift nicht.

Aufgabe der vorliegenden Erfindung ist es, einen Verbrennungsmotor der eingangs genannten Art zu schaffen, bei dem ein kombiniertes Ölzuführ- und Abführsystem vorgesehen ist, das sowohl der Schmierung der verschiedenen Lager als auch der Kühlung im Kolbenbereich dient.

Zur Lösung dieser Aufgabe ist bei einem Verbrennungsmotor der genannten Art vorgesehen, daß die Kurbelwelle von einem Ölleitungssystem durchzogen ist, das im Bereich der Pleuellager und/oder der Kurbelwellenlager und/oder der Kurbelwellenteile mit Austrittsöffnungen versehen ist, und daß von der mindestens einen Kolbenbohrung Ölabflußkanäle abgehen, die sich zur Kühlung derselben radial nach außen parallel zur Kolbenbohrung erstrecken, und daß die Stelle der Kolbenbohrung, von der die Ölabfuhrkanäle in der Kolbenbohrung abgehen, derart angeordnet ist, daß sie vom Kolben im oberen Totpunkt freigegeben wird.

Durch das erfindungsgemäße Ölkanalsystem und durch das Zunutzemachen der auftretenden Fliehkräfte im Läufer ist es möglich, mit Hilfe eines einzigen Ölzuführ- und -abführsystem gleichzeitig für eine Lagerschmierung und eine Ölkühlung im Kolbenbereich zu sorgen.

Eine konstruktiv einfache Ausführung des Kanalsystems für die Lager schmierung ergibt sich durch die Merkmale des Anspruchs 2.

Eine verbesserte Ölkühlung im Kolbenbereich ergibt sich durch die Merkmale des Anspruchs 3 und/oder die des Anspruchs 4.

Bei einem mit den Merkmalen des Anspruchs 5 versehenen Ausführungsbeispiel ist vorteilhaft, daß die so angeordneten gegenläufigen Kolben zu einem runden und ruhigen Lauf und zu einer einfachen Konstruktion beitragen.

Nach der US-PS 1 598 518 sind die jeweils einander gegenüberliegenden Kolben bzw. Zylinder in Richtung der Achse der Kurbelwelle versetzt angeordnet. Gemäß einem mit den Merkmalen des Anspruchs 6 ausgestatteten Ausführungsbeispiels ergibt die gleichachsige Kolben- bzw. Zylinderanordnung eine flachere und kompaktere Bauweise, woraus sich eine Gewichtsverminderung und ein noch ruhigerer Lauf herleiten läßt. Eine zweckmäßige Ausgestaltung dieses Ausführungsbeispieles ergibt sich aus den Merkmalen des Anspruchs 7 und/oder denen des Anspruchs 8.

Bevorzugte konstruktive Ausführungen von Läufer, Kurbelwelle und Getriebe bzw. deren Bewegungsverbindungen miteinander ergeben sich aus den Merkmalen einzelner oder mehrerer der Ansprüche 9 bis 13.

Entsprechend den Merkmalen einer oder mehrerer der Ansprüche 14 bis 16 kann die ventil- und/oder schieberlose Steuerung des Ansaugvorgangs und des Ausstoßvorgangs durch entsprechende Anordnung und Ausbildung der Einlaß- und Auslaßöffnungen vorgesehen werden.

Mit den Merkmalen des Anspruchs 17 ist eine kraftstoffsparende Betriebsweise bei Teillast des Verbrennungsmotors gegeben.

Ausführungsbeispiele der Erfindung und deren vorteilhafte Weiterbildungen sind im folgenden unter Bezugnahme auf die beigefügten Zeichnungen näher beschrieben. Es stellen dar:
Figur 1 einen Schnitt durch ein erstes Ausführungsbeispiel;
Figur 2 einen weiteren Schnitt durch das erste Ausführungsbeispiel entsprechend der Linie II-II In Figur 1;
Figur 2a eine schematische Darstellung der Kupplung der Bewegung des Läufers mit der Bewegung der Kurbelwelle;
Figur 3 einen Schnitt ähnlich dem der Figur 1, jedoch gemäß einem zweiten Ausführungsbeispiel;
Figur 4 eine der Figur 2 entsprechende, jedoch schematisierte Darstellung gemäß einer Variante beider Ausführungsbeispiele;
Figur 5 in schematischer und abgewickelter Seitenansicht einen Steuerschieber für Teillastbetrieb.

Gemäß dem in den Figuren 1, 2 und 2a dargestellten Ausführungsbeispiel vorliegender Erfindung wird bei diesem Verbrennungsmotor das Gehäuse 1 durch eine zylindrische Wandung 2, eine obere flache Abdeckscheibe 3 und eine ebenfalls im wesentlichen runde untere Grundplatte 4 gebildet. Das Gehäuse 1 hat somit im Prinzip die Form einer runden Scheibe, deren Höhe gleich der Höhe der zylindrischen Wandung 2 ist. Dieses Gehäuse ist stationär. In dem Gehäuse 1 läuft ein Läufer 10 um. Dieser Läufer umfaßt zwei axial zueinander versetzte Zylinder 11, 12, eine Scheibe 35 und einen Laufring 17. Die Zylinder 11, 12 sind mit zylindrischen Kolbenbohrungen 13 bzw. 14 versehen, in denen Kolben 15, 16 hin und her beweglich angeordnet sind. Die Zylinder 11, 12 in Form von Einsätzen sind mit dem inneren Laufring 17 fest verbunden. Stege 18, 19 (in Figur 1 der Einfachheit halber nicht mit eingezeichnet) dienen dazu, dem gesamten Läufer 10 als Einheit eine hinreichende Starrheit zu verleihen. Der Laufring 17 ist an den Stellen, an denen die Kolbenbohrungen 13, 14 an ihn angrenzen, mit Öffnungen 20, 21 versehen. An die Kolben 15, 16 sind mittels Kolbenbolzen 22, 23 Pleuel 24, 25 angelenkt, die in in 180° zueinander versetzt angeordneten Pleuellagern 36, 37 an einer Kurbelwelle 30 gelagert sind, so daß die Kolben eine gleichzeitig gegenläufige Bewegung ausführen. Die Kurbelwelle 30 ist mit ihrem unteren Lagerzapfen 31 in der Grundplatte 4 gelagert. Der obere Lagerzapfen 32 der Kurbelwelle 30 ist in einer Sacklochbohrung 33 drehbar gelagert, die in der Scheibe 35 vorgesehen ist. Die Scheibe 35 ist fester Bestandteil des Läufers 10 und dreht sich mit diesem. Mit der Scheibe 35 ist ferner die Abtriebswelle 34 fest verbunden, die in der oberen Abdeckscheibe 3 des Gehäuses 1 gelagert ist. Kurbelwelle 30 und Läufer 10 sind also gegeneinander drehbar. Ferner ist die Kurbelwelle 30 gegenüber dem Gehäuse 1 drehbar.

Eine Kopplung der Drehbewegung des Läufers 10 (enthaltend die Zylinder 11, 12, Laufring 17, Stege 18, 19, Scheibe 35, Abtriebswelle 34) mit der Drehbewegung der kurbelwelle 30 erfolgt über ein Planetengetriebe. Dies wird durch einen inneren Zahnkranz 40 (vgl. Figur 2) auf der Unterseite (in Figur 1) des Läufers 10, ein Zahnrad 41 auf der Kurbelwelle 30 und zwei weitere Zahnräder 42 und 43 gebildet. Die Zahnräder 42 und 43 sind in der Grundplatte 4 des Gehäuses 1 gelagert. Sie sind "zweistufig" ausgebildet, d.h. sie weisen erste Verzahnungen 421 bzw. 431 auf, die sich mit dem inneren Zahnkranz 40 am Läufer 10 im Eingriff befinden. Sie weisen ferner, mit etwas geringererem Durchmesser, zweite Verzahnungen 422 bzw. 432 auf, die sich im Eingriff mit dem Zahnrad 41, das Bestandteil der Kurbelwelle 30 ist bzw. mit diesem fest angeordnet ist, befinden. Auf diese Weise ist sichergestellt, daß eine durch die Hin und Herbewegung der Kolben erzwungene Drehung des Läufers 10 auch stets zu einer definierten Drehung des Läufers 10 im Gehäuse 1 führt, wobei die Drehrichtungen von Läufer 10 und Kurbelwelle 30 einander entgegengesetzt sind. Schematisch ist dies in Figur 2a dargestellt.

Die zylindrische Wandung 2 ist, wie aus Figur 2 zu ersehen, entlang des Umfangs mit einem Einlaßschlitz 50 und einem Auslaßschlitz 51 versehen. Der Einlaßschlitz 50 erstreckt sich etwa über einen Kreiswinkel von 70°. Er wird abgedeckt durch eine Einlaßkammer 52, deren Einlaßöffnung 53 z.B. mit einem Vergaser (nicht gezeigt) in Verbindung steht. Der Auslaßschlitz 51 erstreckt sich ebenfalls über ca. 70°. Er ist mit einer Auslaßkammer 54 verbunden, die über eine Auslaßöffnung 55 z.B. mit einem Auspuffrohr (nicht gezeigt) in Verbindung steht. Wenn nun die Öffnungen 20 bzw. 21 in dem Laufring 15 sich bei sich drehendem Läufer 10 an den Schlitzen 50, 51 vorbeibewegen, bewegen sich entsprechend die radial auswärts der Kolben 15, 16 gelegenen Bereiche der Kolbenbohrungen 13, 14 im Zylinder 11, 12 an den Schlitzen 50, 51 vorbei und stehen mit diesen während der Vorbeibewegung in Verbindung.

Die relative Anordnung der Schlitze 50, 51 zueinander ist wie folgt: Bei kreisförmigem Querschnitt des Läufers 10, dessen Bestandteil der innere Laufring 17 ist, liegen Einlaßschlitz 50 und Auslaßschlitz 51 auf derselben Kreishälfte nebeneinander, und zwar derart, daß sich der Einlaßschlitz 50 im Bereich zwischen 270° und 360°, und der Auslaßschlitz 51 im Bereich zwischen 180° und 270° befindet.

Für die Erklärung des Bewegungsablaufs am Beispiel des gezeigten Zweizylinder-Motors im Vier-Takt-Betrieb sei nun mit der in Figur 2 gezeigten Stellung des Kolbens 16 begonnen. Dreht sich der Läufer 10 gegenüber der dort gezeigten Stellung im Uhrzeigersinn, wie durch Pfeil 60 angedeutet, so überstreicht die Öffnung 21 den Einlaßschlitz 50. Gleichzeitig dreht sich die Kurbelwelle 30 entgegen dem Uhrzeigersinn, wie durch Pfeil 61 angedeutet. Dadurch wird der Kolben 16 (ebenso wie der Kolben 15) radial nach innen bewegt. Durch den Einlaßschlitz 50 hindurch saugt der Kolben 16 Brennstoff/Luft-Gemisch (oder im Falle eines Dieselmotors: Frischluft) an. Seinen unteren Totpunkt hat er erreicht, wenn sich der Läufer 10 gegenüber der in Figur 2 gezeigten Stellung um 90° weitergedreht hat. Der Kolben 16 befindet sich dann in der gestrichelt angedeuteten Position 16′. Dann ist der Ansaugvorgang beendet. Die Öffnung 21 hat den Bereich, indem sie sich ganz oder teilweise mit dem Einlaßschlitz 50 überschneidet, verlassen. Jetzt beginnt der Verdichtungsvorgang, in dem der kolben 16 als Folge der Weiterbewegung von Kurbelwelle 30 und Läufer 10 in den gezeigten Richtungen radial nach außen gedrückt wird. Der obere Totpunkt ist erreicht, wenn sich der kolben 16 in der Stellung befindet, die gegenüber der Ausgangsstellung (Figur 2) um 180° versetzt ist. Das ist die Position, in der in Figur 2 der Kolben 15 dargestellt ist. Hier erfolgt die Zündung mittels einer Zündkerze 71. Dann beginnt der Expansionsvorgang. Der Kolben bewegt sich wieder radial nach innen. Dabei dreht sich der Läufer 10 weiter in Richtung des Pfeiles 60, bis der zweite untere Totpunkt erreicht ist, bei der sich der Kolben 16 gegenüber der in Figur 2 gezeigten Ausgangslage um 270° gedreht hat. Der kolben befindet sich dann in der gestrichelt angedeuteten Position 16". Beim Weiterdrehen beginnt das Ausstoßen der Abgase, indem der kolben 16 wieder radial nach außen bewegt wird und gleichzeitig die Öffnung 21 des Auslaßschlitzes 50 überstreicht, so daß er das Abgas ausstößt. Es wird also ein vollkommener Viertakt-Zyklus bei, nur einer Umdrehung des Läufers 10 erreicht. Das ist u.a. die Folge davon. daß Läufer 10 und Kurbelwelle 30 sich entgegengesetzt drehen, so daß bei nur einer Umdrehung des Läufers 10 bzw. nur einer Umdrehung der Kurbelwelle 30 der Kolben 16 zwei Hübe ausführt und während des ersten Hubs die Takte Ansaugen/Verdichten und im zweiten Hub die Takte Expandieren/Ausstoßen erledigt.

Ebenso, wie dies im vorhergehenden für den Kolben 16 beschrieben ist, läuft der Zyklus für den Kolben 15 ab, jedoch um eine halbe Umdrehung des Läufers 10 versetzt. D.h.: Wenn der Kolben 16 ansaugt, befindet sich der Kolben 15 in der Expansionsphase; wenn der Kolben 16 verdichtet, stößt der Kolben 16 die Abgase aus. Wenn der Kolben 16 expandiert, saugt der Kolben 15 an; wenn der Kolben 16 die Abgase ausstößt, verdichtet der Kolben 15. Die Zündung hierfür erfolgt durch eine Zündkerze 70, die um den Versatz der Zylinderachsen über der Zündkerze 71 angeordnet ist. Die Schlitze 50, 51 sind beiden Kolben 15, 16 zugeordnet. Es ist auch möglich nur eine Zündkerze zu verwenden, die dazu in einer mittleren Ebene, also beiden Brennkammern gegenüberliegend angeordnet ist.

Die Schmierung erfolgt in der Art, daß durch eine Ölpumpe (nicht gezeigt) einer (gestrichelt eingezeichnete) Bohrung 75 in der Kurbelwelle 30 unter Druck stehendes Öl zugeführt wird. Die Bohrung 75 steht mit Querbohrungen 76, 76′, 78 und 77 in Verbindung, durch die einerseits die Pleuellager 36, 37 bzw. das Lager 32, 33 geschmiert werden und andererseits auch Öl frei in den Innenraum des Gehäuses 1 (Bohrung 77) gelangen kann, wo es in Folge der Zentrifugalkraft radial auf die Unterseite der Kolben 15, 16 und damit auch an die Zylinder-Kolbenbohrungen 13, 14 geschleudert wird. Die Ableitung des Öls erfolgt durch Ölkanäle 80, 81. Der Transport des Öls erfolgt auch als Folge der Zentrifugalkraft, da sich die Ölkanäle 80, 81 in dem sich drehenden Läufer 10 befinden. Die Ölkanäle 80, 81 öffnen sich in die Zylinder-Kolbenbohrungen 13, 14 an Stellen, die sich im oberen Totpunkt der Kolben 15, 16 kurz unterhalb der Unterseite der Kolben 15, 16 befinden. Von dort gelangt das Öl zurück in die Ölwanne 90. Der Ölkanal 80 ist dabei bis hin zum Laufring 17 in radialer Richtung geführt, und zwar in relativ geringem Abstand zur Wandung der Zylinder-Kolbenbohrung 13, so daß auf diese Weise eine Kühlung der Wand des Zylinders 11 erfolgen kann. Der Ölkanal 80 erstreckt sich dann parallel zur Drehachse am Laufring 17 entlang, so daß dieser ebenfalls gekühlt wird. Auch der Ölkanal 81 kann entsprechend ausgebildet sein.

Da schon bei einer Umdrehung des Läufers 10 ein voller Viertakt-Zyklus durchlaufen wird, und zwar von jedem Kolben, kann der Motor schon bei niederen Drehzahlen hohe Leistung aufbringen und läuft im Verhältnis zu einem Motor mit stationärem Zylinder außerordentlich ruhig. Die Laufruhe wird dadurch noch verstärkt, daß sich Kurbelwelle und Läufer entgegengesetzt drehen, so daß sich bei entsprechender Dimensionierung ihrer Messen die von ihnen verursachten Vibrationen zum Teil ausgleichen und dämpfen. Außerdem entsteht dadurch, daß sich der Läufer an den Einlaß- und Auslaßschlitzen 50, 51 vorbeibewegt, ein Motor ohne Ventile, d.h. von extrem einfacher und damit billiger Bauart. Die Abdichtungsprobleme lassen sich dadurch sehr leicht lösen, daß alle Dichtungen, die auf der Außenseite des Laufrings 17 vorgesehen sind und diesen gegenüber der zylindrischen Wandung 2 des Gehäuses 1 abdichten, bei Drehung des Läufers 10 durch Zentrifugalkraft in Abdichtstellung gedrückt werden. Dabei sind bei der Ausführung als Dieselmotor jeweils zusätzlich eine weitere Dichtung bzw. Dichtleiste vorgesehen.

Auch die Kühlung läßt sich bei entsprechendem Öl-Durchsatz relativ einfach bewerkstelligen, da bei Austritt aus den Ölkanälen in der Kurbelwelle die Zentrifugalkraft dafür sorgt, daß das Öl alle zu schmierenden bzw. zu kühlenden Stellen erreicht. Der Motor gewährleistet außerdem eine extrem kompakte Bauweise und damit auch ein vergleichsweise geringes Gewicht.

Bei dem in Figur 3 gemäß einem zweiten Ausführungsbeispiel dargestellten Verbrennungsmotor ist ebenfalls das Gehäuse 101 durch eine zylindrische Wandung 102, eine obere flache Abdeckscheibe 103 und eine ebenfalls im wesentliche runde untere Grundplatte 104 gebildet. In dem stationären Gehäuse 101 läuft ein Läufer 110 um. Dieser Läufer 110 umfaßt ebenfalls zwei Zylinder 111 und 112, die jedoch im Gegensatz zum ersten Ausführungsbeispiel gleichachsig angeordnet sind, deren Längsachsen also in einer Flucht liegen. Die beiden Zylinder 111 und 112 sind als Einsätze ausgebildet und zwischen einer oberen und einer unteren Scheibe 135, 135′ gehalten, die Bestandteile des Läufers 110 sind. Auch hier sind die Zylinder 111 und 112 mit zylindrischen Kolbenbohrungen 113 bzw. 114 versehen, in denen Kolben 115 bzw. 116 ebenfalls gegenläufig hin und her beweglich angeordnet sind. Die Zylinder 111, 112 sind mit den Scheiben 135, 135′ fest verbunden und besitzen gegenüber der Wandung 102 ringförmige Dichtleisten 107, 108. Es versteht sich, daß auch bei dieser Ausführungsform vor dem Zylinder ein Laufring vorgesehen sein kann, der dann die Dichtleisten enthält. An die Kolben 115, 116 sind mittels nur angedeuteter Kolbenbolzen 122, 123 Pleuel 124, 125 angelenkt, deren Längsachsen im oberen Totpunkt der Kolben in einer Flucht liegen.

Anders als beim ersten Ausführungsbeispiel gemäß Figur 1 sind bei diesem Ausführungsbeispiel die beiden Pleuel 124 und 125 unterschiedlich ausgebildet. Das Pleuel 124 ist im wesentlichen U-förmig ausgebildet und besitzt am die beiden seitlichen Schenkel verbindenden Querschenkel des U-längsmittig einen Ansatz, der über den Kolbenbolzen 122 mit dem Kolben 115 schwenkbar verbunden ist. Die beiden freien Enden der parallelen, längs verlaufenden Schenkel des U-förmigen Pleuels 124 sind in gleichachsig angeordneten Pleuellagern 136, 136′ gelagert, die in zwei einander gegenüberliegenden seitlichen Kurbelscheiben 138, 139 einer Kurbelwelle 130 an einer Stelle von deren Umfang vorgesehen sind. Ebenfalls an diesen Pleuellagern 136 und 136′ sind an den den Kurbelscheiben 138, 139 jeweils abgewandten Innenseiten des U-förmigen Pleuels 124 zwei parallele stabförmige Zwischenglieder 126, 126′ derart gehalten, daß sie zwar gegenüber dem Pleuel 124 schwenkbar, jedoch mit den beiden Kurbelscheiben 138, 139 drehfest verbunden sind. Ihre hierzu abgewandten Enden sind mittels eines Lagers 137 mit dem anderen stabförmigen Pleuel 125 gelenkig bzw. schwenkbar verbunden. Dabei besitzen die Zwischenglieder 126, 126′ eine Länge, die dem Durchmesser der Kurbelscheibe 138, 139 entspricht. Das Pleuel 125 ist zwischen den beiden Zwischengliedern 126, 126′ angeordnet. Auf diese Weise ist der Anlenkpunkt des Pleuels 125 über den Kolbenbolzen 123 im Kolben 116 gleichachsig mit dem Anlenkpunkt des U-förmigen Pleuels 124 über den Kolbenbolzen 122 im Kolben 115. Es versteht sich, daß der lichte Abstand von den Pleuellagern 136, 136′ zum Querschenkel des U-förmigen Pleuels 124 etwas größer als die Länge der Zwischenglieder 126, 126′ ist, so daß bei der Rotationsbewegung der Kurbelwelle 130 die Zwischenglieder 126, 126′ sich durch bzw. zwischen das U-förmige Pleuel 124 bewegen können.

Die Kurbelwelle 130 ist anders als die Kurbelwelle des ersten Ausführungsbeispiels, mit ihrem oberen Lagerzapfen 132, der Bohrungen 133, 133′ in den Scheiben 135 und 103 durchdringt und in der letzteren gelagert ist, mit einer Abtriebswelle 134 drehfest verbunden. Auch hier sind Kurbelwelle 130 und Läufer 110 gegeneinander drehbar und die Kurbelwelle 130 gegenüber dem Gehäuse 101.

Die Kopplung der Drehbewegung des Läufers 110 mit der Drehbewegung der Kurbelwelle 130 erfolgt über ein Planetengetriebe, das in derselben Weise wie das in den Figuren 1, 2 und 2a dargestellte Planetengetriebe ausgebildet ist und wirkt. Insoweit wird hier dieses Planentengetriebe nicht weiter beschrieben. In Figur 3 sind deshalb dieselben Bezugsziffern wie in Figur 1, lediglich mit einer 1 davor, verwendet.

Die Schmierung und Kühlung des Verbrennungsmotors gemäß dem zweiten Ausführungsbeispiel der Figur 3 erfolgt in konstruktiv ähnlicher Weise wie beim ersten Ausführungsbeispiel. Eine Ölpumpe, die hier nicht dargestellt ist, drückt Öl in eine axiale Bohrung 175 in der Kurbelwelle 130. Die Bohrung 175 ist in den Kurbelscheiben 138, 139, den Lagern 136, 136′, 137 und den Zwischengliedern 126, 126′ fortgeführt und endet in einer Querbohrung 178 radial nach außen mündend in der Lagerbohrung 133′. Der Austritt dieser Bohrung 175 zum Innenraum der Zylinder-Kolbenbohrung 113, 114 ist in der Weise gelöst, daß im Bereich der Lager 136, 136′, 137 hier nur angedeutete Nuten bzw. Rillen 177 in einer der einander gegenüberliegenden Oberflächen von Pleueln 124, 125 bzw. Zwischengliedern 126, 126′ bzw. Kurbelscheiben 138, 139 vorgesehen sind.

Auch hier wird infolge der Zentrifugalkraft des aus diesem Bohrungssystem 175, 177 austretende Öl auf die Unterseite der Kolben 115, 116 und damit auch an die Innenflächen der Zylinder Kolbenbohrung 113, 114 geschleudert. Die Ableitung des Öls erfolgt über längs des Innenumfangs der Kolbenbohrung 113, 114 in vorzugsweise gleichmäßigem Abstand vorgesehene Ölkanäle 180. 180′ die in eine breite Umfangsnut 181, 181′ münden, die außenumfangsseitig am Zylinder 111, 112 vorgesehen ist. Die Nuten 181, 181′ erstrecken sich längs eines wesentlichen Längenteils des Zylinders 111, 112, so daß sie als Kanal zur Kühlung des Zylinderbereichs geeignet sind. An einem den Ölkanälen 180, 180′ abgewandten Endbereich der Nuten 181, 181′ ist in der Scheibe 135′ ein Abzugskanal 182, 182′ vorgesehen, demgegenüber eine schmale innere Ringnut 183 in der Grundplatte 104 angeordnet ist, die über bspw, zwei Bohrungen 184, 184′ in die Ölwanne 190 mündet.

Bei diesem Ausführungsbeispiel können die Einlaß- und Auslaßöffnungen mit den zugehörigen Kammern wie beim ersten Ausführungsbeispiel in entsprechender Weise vorgesehen sein. Dies gilt in entsprechender Weise für die Zündkerze 170, die wegen der gleichachsigen Anordnung der Zylinder bzw. Kolben und damit der Verbrennungsräume gehäusemittig an einer Stelle des Außenumfangs des Gehäuses 101 angeordnet ist.

Es ist aber sowohl beim ersten als auch beim zweiten Ausführungsbeispiel vorliegender Erfindung auch möglich die einzelnen Phasen des Viertakt-Bewegungsablaufs entsprechend der schematichen Darstellung der Figur 4 ablaufen zu lassen. In dieser Darstellung bedeuten die Abkürzungen OT = oberer Totpunkt, AS = Auslaß schließt, UT = unterer Totpunkt, ES = Einlaß schließt, ZZ = Zündzeitpunkt, AO = Auslaß öffnet, EO = Einlaß öffnet. Während des Zeitraums S wird angesaugt, während des Zeitraums P wird verdichtet, während des Zeitraums C wird das Gemisch verbrannt und während des Zeitraums E werden die verbrannten Gase ausgeblasen. Wie dieser schematischen Darstellung zu entnehmen ist, erfolgt ausgehend von der in ausgezogenen Linien dargestellten oberen Totpunktlage der beiden Kolben mit der Drehung der Kurbelwelle 130 entgegen dem Uhrzeigersinn entsprechend Pfeil 161 ein Drehen des Läufers 110 in entgegengesetzter Richtung, nämlich in Richtung des Pfeils 160. Da der Einlaßschitz 150 und der Auslaßschiltz 151 duch jeweiliges sich Verjüngen sich einander überlappen, erfolgt mit dem restlichen Ausblasen des verbrannten Gemisches durch den Kolben 116 aus der Brennkammer bereits das Ansaugen von Frischluft. Die Überlappung von Einlaß- und Auslaßschlitz 150, 151 ist vorzugsweise über einen Winkelbereich zwischen 5° und 15° vorgesehen. Diese Überlappung ist insoweit vorteilhaft, als mit dem Ausblasen des restlichen verbrannten Gemisches bereits ein Unterdruck entsteht, der für das dann gleichzeitig beginnende Ansaugen von Vorteil ist. Der Ansaugvorgang reicht bis über den unteren Totpunkt UT (gestrichelte Kolbenlage 116′) und zwar über einen Winkelbereich zwischen 30° und 60° hinaus, wodurch der Massenträgheit Rechnung getragen wird. Daran anschließend im Zeitpunkt ES erfolgt das Verdichten, wobei kurz vor der oberen Totpunktlage OT (eingezeichnete Stellung des Kolben 115) die Zündkerze 170 angeordnet ist. Das verdichtete Gemisch zündet. Somit kann ab OT das Verbrennen des Gemisches d.h. der Expansionvorgang vollzogen werden, der bis in einen Winkelbereich von etwa 30° bis 60° vor der unteren Totpunktlage UT (gestrichelte Kolbenlage 116˝) reicht. Zu diesem Zeitpunkt wird der Aulaßschlitz 151 geöffnet bzw. kommt die Zylinderkammer mit diesem im Verbindung, so daß das Ausblasen des verbrannten Gemisches beginnt, an dessen Ende sich dieser Ausstoß- bzw. Ausblasvorgang wieder mit dem Ansaugvorgang überschneidet. Es versteht sich, daß dieser Ablauf in um 180° zeit- und lageversetzter Weise auch beim anderen Kolben 115 erfolgt. Dies bedeutet, daß sich die Auslaßöffnung 151 in einem Winkelbereich von zwischen 120° und 150° bis zwischen 275° und 285° und die Einlaßöffnung 150 in einem Winkelbereich von zwischen 255° und 265° bis zwischen 390° und 420° erstreckt.

Figur 5 zeigt in abgewickelter Seitenansicht einen den Einlaßschlitz 150 beinhaltenden Bereich der zylindrischen Wandung 102. Bei dieser Ausführungsform, die auch in entsprechender Weise beim Ausführungsbeispiel der Figur 1 und bei der Variante der Figur 4 Anwendung finden kann, ist dem Einlaßschiltz 150 und in nicht dargestellter jedoch in gleicher Weise auch dem Auslaßschlitz ein Schieber 192 vorgesehen, der dazu dient, den Einlaßschlitz 150 bei Teillastbetrieb des Verbrennungsmotors teilweise zu überdecken. Dazu ist der Schieber 192 mit einer symmetrischen Aussparung 193 bestimmte Kurvenform und einem Ansteuermechanismus 194, dessen Hebel 195 zwischen den Stellungen V (Vollast) und T (Teillast) antreibbar bewegbar ist, wobei bei Vollast der Einlaßschlitz 150 im wesentlichen vollständig geöffnet ist. Der Schieber 192 ist umfangsseitig angeordnet und daher entsprechend der Wandung 102 gewölbt und von einer Seite her längs der Wandung 102 bewegbar. Es versteht sich, daß statt dessen auch zwei gegenüberliegende und aufeinader zu bewegbare Schieber vorgesehen sein können.

Wenn auch bei den vorstehenden Ausführungsbeispielen Anordnungen mit zwei gegenüberliegenden Kolben/Zylinder-Einheiten beschrieben sind, versteht es sich, daß auch Anordnungen mit mehr als zwei, bspw, vier, sechs oder acht Kolben/Zylinder-Einheiten möglich sind, wobei jeweils 2er-Einheiten entsprechend winklig und bzgl. des Gehäuses in axialer Richtung von weniger als den Zylinderaußendurchmesser versetzt sind.

## Patentansprüche

1. Verbrennungsmotor, mit mindestens einem sich in einer zylindrischen Kolbenbohrung (13, 14; 113, 114) hin und her bewegenden kolben (15, 16; 115, 116), der über ein Pleuel (24, 25; 124, 125) und ein Pleuellager (36, 37; 136, 137) auf eine drehbar gelagerte Kurbelwelle (30; 130) einwirkt, mit einem die Kolbenbohrung (13, 14; 113, 114) beinhaltenden Läufer (10; 100), der in einem Gehäuse (1; 101) drehbar gelagert ist und der mit der Kurbelwelle (30; 130) durch ein Getriebe (40, 41, 42, 43; 140, 141, 142, 143) bewegungsmäßig derart gekoppelt ist, daß Läufer und Kurbelwelle in entgegengesetzten Drehrichtungen (60; 160 bzw. 61; 161) umlaufen, wobei die im Läufer (10; 110) angeordnete Kolbenbohrung (13, 14; 113, 114) mit einer Öffnung (20, 21) in der Außenfläche des Läufers (10, 17; 100, 117) in Verbindung steht, die gegenüber dem Gehäuse (1; 101) abgedichtet ist und die sich bei der Drehung des Läufers (110; 100) an einer Einlaßöffnung (50) und einer Auslaßöffnung (51) des Gehäuse vorbeibewegt, **dadurch gekennzeichnet**, daß die Kurbelwelle (30; 130) von einem Ölleitungssystem (75; 175) durchzogen ist, das im Bereich der Pleuellager (36, 37; 136, 137) und/oder der Kurbelwellenlager (32; 132) und/oder der Kurbelwellenscheiben (138, 139) mit Austrittsöffnungen versehen ist, und daß von der mindestens einen Kolbenbohrung (13; 113) Ölabflußkanäle (80; 180) abgehen, die sich zur Kühlung derselben teilweise radial nach außen parallel zur Kolbenbohrung (13; 113) erstrecken, und daß die Stelle der Kolbenbohrung (13; 113), von der die Ölabfuhrkanäle (80; 180) in der Kolbenbohrung (13; 113) abgehen, derart angeordnet ist, daß sie vom Kolben (15; 115) im oberen Totpunkt freigegeben wird.

2. Verbrennungsmotor nach Anspruch 1, dadurch gekennzeichnet, daß die Austrittsöffnungen im Bereich der Pleuellager (136) durch axiale Nuten bzw. Rillen (177) an der Außenfläche der Kurbelwellenscheiben (138, 139) und/oder der Pleuel (124, 125) gebildet sind.

3. Verbrennungsmotor nach Anspruch 1, dadurch gekennzeichnet, daß die Ölabflußkanäle (180) über den Innenumfang der Kolbenbohrungen (113, 114) verteilt angeordnet sind und zylinderaußenseitig in eine Außenumfangsnut (181) münden, die mit einer Abflußbohrung (184) in der Scheibe (135′) des Läufers (110) in Verbindung ist.

4. Verbrennungsmotor nach Anspruch 1, dadurch gekennzeichnet, daß in einem Läufer (10; 100), zwei um 180° gegeneinander versetzte Kolbenbohrungen (13, 14; 113, 114) angeordnet sind, und daß die Pleuel (24; 124, 125) an der Kurbelwelle (30; 130) an zwei gegeneinander um 180° versetzten Pleuellagern (36, 37; 136, 136′, 137) angreifen.

5. Verbrennungsmotor nach Anspruch 1 oder 4, dadurch gekennzeichnet, daß die Längsachsen der Kolbenbohrungen (113, 114) miteinander in einer Flucht liegen und daß die Pleuellager (136, 136′, 137) entsprechend symmetrisch zu diesen Längsachsen angeordnet sind.

6. Verbrennungsmotor nach Anspruch 5, dadurch gekennzeichnet, daß zumindest eines der beiden Pleuel (124, 125) im wesentlichen U-förmig ausgebildet ist und über ein schwenkbares Zwischenglied (126, 126′) mit dem anderen Pleuel (125, 124) gelenkig verbunden ist.

7. Verbrennungsmotor nach Anspruch 6, dadurch gekennzeichnet, daß der eine Pleuel (124) U-förmig und der andere Pleuel (125) ein flacher Stab ist und daß an und zwischen beiden Pleueln (124, 125) zwei parallele stabförmige Zwischenelemente (126, 126′) beidendig gelenkig angeordnet sind, die an der Kurbelwelle (130) starr angreifen.

8. Verbrennungsmotor nach den Ansprüchen 1 oder 2 und 7, dadurch gekennzeichnet, daß die Austrittsöffnungen im Bereich der Pleuellager (136) durch axiale Nuten bzw. Rillen (177) an der Außenfläche der stabförmigen Zwischenelemente (126, 126′) und/oder Pleuel (124, 125) gebildet sind.

9. Verbrennungsmotor nach Anspruch 1 oder einem der folgenden, dadurch gekennzeichnet, daß der Läufer (10) einen zylindrischen Laufring (17) aufweist, der in dem Gehäuse (1) drehbar angeordnet ist, daß die genannten Öffnungen (20, 21) in dem Laufring (17) vorgesehen sind und radial nach innen mit den Kolbenbohrungen (13, 14) in Verbindung stehen, daß die innerhalb des Laufrings (17) angeordneten zylinder (11, 12) gegeneinander und gegenüber dem Laufring (17) durch Stege (18, 19) versteift sind und daß der Ölabflußkanal (80) zur Kühlung entlang des Laufringes (17) geführt ist.

10. Verbrennungsmotor nach Anspruch 1 oder einem der folgenden, dadurch gekennzeichnet, daß die Kurbelwelle (30) mit ihrem einen Ende (31) in einer von zwei Platten (3, 4) drehbar gelagert ist, welche den Deckel bzw. den Boden des Gehäuses (1) bilden, daß die Kurbelwelle (30) mit ihrem anderen Ende (32) in einer Scheibe (35) gelagert ist, die Teil des Läufers (10) ist, und daß die Abtriebswelle (34) mit dem Läufer (10) fest verbunden ist.

11. Verbrennungsmotor nach Anspruch 1 oder einem der folgenden, dadurch gekennzeichnet, daß die Kurbelwelle (130) mit beiden Enden (131, 132) in einer Platte (103, 104) drehbar gelagert ist, welche den Deckel bzw. den Boden des Gehäuses (101 bilden und eine Scheibe (135) durchdringt, die Teil des Läufers (110) ist und daß die Kurbelwelle (130) mit ihrem einen Ende mit der Abtriebswelle (134) drehfest verbunden ist.

12. Verbrennungsmotor nach Anspruch 1 oder einem der folgenden, dadurch gekennzeichnet, daß das Getriebe einen Zahnkranz (40; 140) am Läufer (10; 110), zwei damit im Eingriff befindliche am Gehäuse gelagerte Zahnräder (42, 43; 142, 143) und ein mit den beiden letztgenannten Zahnräderen (42, 43; 142, 143) sich im Eingriff befindliches Zahnrad (41; 141) aufweist, welch letzteres mit der Kurbelwelle (30; 130) verbunden ist.

13. Verbrennungsmotor nach Anspruch 12, dadurch gekennzeichnet, daß die beiden Zahnräder (42, 43; 142, 143) je zwei übereinander liegende Verzahnungen (421, 422, 431, 432; 1421, 1422, 1431, 1432) mit unterschiedlichem Durchmesser aufweisen, wobei jeweils die eine Verzahnung (421, 431; 1421, 1431) mit dem Zahnkranz (40; 140) am Läufer (10; 110) und die andere Verzahnung (422, 432; 1422, 1432) mit dem Zahnrad (41; 141) auf der Kurbelwelle (30; 130) in Eingriff steht.

14. Verbrennungsmotor nach Anspruch 1 oder einem der folgenden, dadurch gekennzeichnet, daß sich die Einlaßöffnung (50) und/oder die Auslaßöffnung (51) in der zylindrischen Wandung (2) des Gehäuses (1) über einen Winkel von ca. 70° erstreckt.

15. Verbrennungsmotor nach Anspruch 1 oder einem der Ansprüche 2 bis 13, dadurch gekennzeichnet, daß sich die Einleßöffnung (150) und/oder die Auslaßöffnung (151) in der zylindrischen Wandung (102) des Gehäuses (101) über einen Winkel im Bereich von 125° bis 165° erstreckt.

16. Verbrennungsmotor nach Anspruch 1 oder einem der folgenden, dadurch gekennzeichnet, daß die Einlaßöffnung (50; 150) und die Auslaßöffnung (51) entlang der zylindrischen Wandung (2; 102) des Gehäuses (1; 101) benachbart angeordnet sind und einander überschneiden.

17. Verbrennungsmotor nach Anspruch 1 oder einem der folgenden, dadurch gekennzeichnet, daß die Einlaßöffnung (50; 150) und/oder die Auslaßöffnung (51) von einer Schieberanordnung (192) teilweise abdeckbar ist bzw. sind.

## Claims

1. An internal combustion engine comprising at least one piston (15, 16; 115, 116) which reciprocates in a cylindrical piston bore (13, 14; 113, 114) and which acts on a rotatably mounted crank shaft (30; 130) by way of a connecting rod (24, 25; 124, 125) and a connecting rod bearing (36, 37; 136, 137), a rotary member (10; 100) which contains the piston bore (13, 14; 113, 114) and which is rotatably mounted in a housing (1; 101) and which is kinematically coupled to the crank shaft (30; 130) by a transmission (40, 41, 42, 43; 140, 141, 142, 143) in such a way that the rotary member and the crank shaft rotate in opposite directions of rotation (60; 160 and 61; 161 respectively), wherein the piston bore (13, 14; 113, 114) disposed in the rotary member (10; 110) communicates with an opening (20, 21) in the outside surface of the rotary member (10, 17; 100, 117), which is sealed with respect to the housing (1; 101) and which in the rotary movement of the rotary member (10; 100) moves past an inlet opening (50) and an outlet opening (51) of the housing, characterised in that extending through the crank shaft (30; 130) is an oil duct system (75; 175) which is provided with discharge openings in the region of the connecting rod bearings (36, 37; 136, 137) and/or the crank shaft bearings (32; 132) and/or the crank shaft discs (138, 139), and that extending from the at least one piston bore (13; 113) are oil drain flow passages (80; 180) which for cooling thereof extend in part radially outwardly parallel to the piston bore (13; 113) and that the location in the piston bore (13; 113) from which the oil drain passages (80; 180) start in the piston bore (13; 113) is so arranged that it is exposed by the piston (15; 115) in the top dead centre position.

2. An internal combustion engine according to claim 1 characterised in that the discharge openings in the region of the connecting rod bearings (136) are formed by axial grooves or channels (177) at the outside surface of the crank shaft discs (138, 139) and/or the connecting rods (124, 125).

3. An internal combustion engine according to claim 1 characterised in that the oil drain flow passages (180) are arranged distributed over the inside periphery of the piston bores (113, 114) and open on the outside of the cylinder into an external peripheral groove (181) which communicates with a drain flow bore (184) in the disc (135′) of the rotary member (110).

4. An internal combustion engine according to claim 1 characterised in that two piston bores (13, 14; 113, 114) which are displaced through 180° relative to each other are arranged in a rotary member (10; 100) and that the connecting rods (24; 124, 125) engage the crank shaft (30; 130) at two connecting rod bearings (36, 37; 136, 136′, 137) which are displaced relative to each other through 180°.

5. An internal combustion engine according to claim 1 or claim 4 characterised in that the longitudinal axes of the piston bores (113, 114) are in alignment with each other and that the connecting rod bearings (136, 136′, 137) are correspondingly arranged symmetrically relative to said longitudinal axes.

6. An internal combustion engine according to claim 5 characterised in that at least one of the two connecting rods (124, 125) is of a substantially U-shaped configuration and is pivotably connected to the other connecting rod (125, 124) by way of a pivotable intermediate member (126, 126′).

7. An internal combustion engine according to claim 6 characterised in that the one connecting rod (124) is U-shaped and the other connecting rod (125) is a flat bar and that two parallel bar-shaped intermediate elements (126, 126′) are pivotably arranged at both ends on and between both connecting rods (124, 125), the intermediate elements rigidly engaging the crank shaft (130).

8. An internal combustion engine according to claims 1 or 2 and 7 characterised in that the discharge openings in the region of the connecting rod bearings (136) are formed by axial grooves or channels (177) at the outside surface of the bar-shaped intermediate elements (126, 126′) and/or connecting rods (124, 125).

9. An internal combustion engine according to claim 1 or one of the following claims characterised in that the rotary member (10) has a cylindrical running ring (17) which is disposed rotatably in the housing (1), that said openings (20, 21) are provided in the running ring (17) and communicate radially inwardly with the piston bores (13, 14), that the cylinders (11, 12) which are disposed within the running ring (17) are stiffened relative to each other and with respect to the running ring (17) by web portions (18, 19) and that the oil drain flow passage (80) for cooling purposes is passed along the running ring (17).

10. An internal combustion engine according to claim 1 or one of the following claims characterised in that the crank shaft (30) is rotatably mounted by its one end (31) in one of two plates (3, 4) which form the top and the bottom respectively of the housing (1), that the crank shaft (30) is mounted by its other end (32) in a disc (35) which is part of the rotary member (10) and that the output shaft (34) is fixedly connected to the rotary member (10).

11. An internal combustion engine according to claim 1 or one of the following claims characterised in that the crank shaft (130) is rotatably mounted by both ends (131, 132) in plates (103, 104) which form the top and the bottom respectively of the housing (101), and passes through a disc (135) which is part of the rotary member (110), and that the crank shaft (130) is non-rotatably connected by its one end to the output shaft (134).

12. An internal combustion engine according to claim 1 or one of the following claims characterised in that the transmission comprises a ring gear (40; 140) on the rotary member (10; 110), two gears (42, 43; 142, 143) which are engaged with the ring gear and which are mounted on the housing, and a gear (41; 141) which is engaged with the two last-mentioned gears (42, 43; 142, 143) and which is connected to the crank shaft (30; 130).

13. An internal combustion engine according to claim 12 characterised in that the two gears (42, 43; 142, 143) each comprise two tooth configurations (421, 422, 431, 432; 1421, 1422, 1431, 1432) which are disposed one above the other and which are of different diameters, wherein in each gear the one tooth configuration (421, 431; 1421, 1431) is engaged with the ring gear (40; 140) on the rotary member (10; 110) and the other tooth configuration (422, 432; 1422, 1432) is engaged with the gear (41; 141) on the crank shaft (30; 130).

14. An internal combustion engine according to claim 1 or one of the following claims characterised in that the inlet opening (50) and/or the outlet opening (51) extends over an angle of about 70° in the cylindrical wall (2) of the housing (1).

15. An internal combustion engine according to claim 1 or one of claims 2 to 13 characterised in that the inlet opening (150) and/or the outlet opening (151) extends over an angle in the range of from 125° to 165° in the cylindrical wall (102) of the housing (101).

16. An internal combustion engine according to claim 1 or one of the following claims characterised in that the inlet opening (50; 150) and the outlet opening (51) are arranged in adjacent relationship along the cylindrical wall (2; 102) of the housing (1; 101) and overlap each other.

17. An internal combustion engine according to claim 1 or one of the following claims characterised in that the inlet opening (50; 150) and/or the outlet opening (51) can be partially covered by a slider arrangement (192).

## Revendications

1. Moteur à combustion interne, avec au moins un piston (15, 16; 115, 116) qui se déplace en va-et-vient dans un alésage de piston cylindrique (13, 14; 113, 114) et qui agit par l'intermédiaire d'une bielle (24, 25; 124, 125) et d'un palier de bielles (36, 37; 136, 137) sur un vilebrequin (30; 130) monté rotatif, avec un rotor (10; 100) qui contient l'alésage de piston (13, 14; 113, 114), qui est monté rotatif dans un carter (1; 101) et qui est accouplé en mouvement au vilebrequin (30; 130) par un mécanisme de transmission (40, 41, 42, 43; 140, 141, 142, 143) de telle sorte que le rotor et le vilebrequin tournent dans des directions de rotation opposées (60; 160 ou 61; 161), l'alésage de piston (13, 14; 113, 114) disposé dans le rotor (10; 110) étant en communication avec une ouverture (20, 21) qui est pratiquée dans la face extérieure du rotor (10, 17; 100, 117), qui est étanchéifiée vis-à-vis du carter (1; 101) et qui, lors de la rotation du rotor (10; 100), se déplace devant une lumière d'admission (50) et une lumière d'échappement (51) du carter, caractérisé en ce que le vilebrequin (30; 130) est traversé par un système de conduites d'huile (75; 175) qui est pourvu d'ouvertures de sortie dans la région des paliers de bielles (36, 37; 136, 137) et/ou des paliers de vilebrequin (32; 132) et/ou des poulies de vilebrequin (138, 139), et en ce que des canaux d'évacuation d'huile (80; 180) partent du ou des alésages de piston (13; 113), et ils s'étendent au moins en partie radialement vers l'extérieur en parallèle à l'alésage de piston (13; 113) en vue de son refroidissement, et en ce que l'endroit de l'alésage de piston (13; 113) d'où partent les canaux d'évacuation d'huile (80; 180) dans l'alésage de piston (13; 113), est disposé de telle sorte qu'il est dégagé par le piston (15; 115) au point mort haut.

2. Moteur à combustion interne selon la revendication 1, caractérisé en ce que les ouvertures de sortie dans la région des paliers de bielles (136) sont formées par des rainures ou gorges axiales (177) pratiqués sur la face extérieure des poulies de vilebrequin (138, 139) et/ou des bielles (124, 125).

3. Moteur à combustion interne selon la revendication 1, caractérisé en ce que les canaux d'évacuation d'huile (180) sont disposés répartis sur la périphérie intérieure des alésages de piston (113, 114) et débouchent du côté extérieur du cylindre dans une rainure périphérique extérieure (181) qui est en communication avec un perçage d'évacuation (184) pratiqué dans le disque (135′) du rotor (110).

4. Moteur à combustion interne selon la revendication 1, caractérisé en ce que deux perçages de piston mutuellement décalés de 180° (13, 14; 113, 114) sont disposés dans un rotor (10; 100), et en ce que les bielles (24; 124, 125) attaquent le vilebrequin (30; 130) en deux paliers de bielles (36, 37; 136, 136′, 137) mutuellement décalés de 180°.

5. Moteur à combustion interne selon la revendication 1 ou 4, caractérisé en ce que les axes longitudinaux des alésages de piston (113, 114) sont mutuellement alignés, et en ce que les paliers de bielles (136, 136′, 137) sont disposés en conséquence symétriquement par rapport à ces axes longitudinaux.

6. Moteur à combustion interne selon la revendication 5, caractérisé en ce qu'au moins une des deux bielles (124, 125) est réalisée sensiblement en forme de U et est reliée de manière articulée à l'autre bielle (125, 124) par un organe intermédiaire pivotant (126, 126′).

7. Moteur à combustion interne selon la revendication 6, caractérisé en ce que l'une (124) des bielles est en forme de U et l'autre bielle (125) est un barreau plat, et en ce que deux éléments intermédiaires parallèles en forme de barreau (126, 126′), qui attaquent rigidement le vilebrequin (130), sont disposés de manière articulée à leurs deux extrémités entre les deux bielles (124, 125).

8. Moteur à combustion interne selon les revendications 1 ou 2 et 7, caractérisé en ce que les ouvertures de sortie dans la région des paliers de bielles (136) sont constituées par des rainures ou gorges axiales (177) sur la face extérieure des éléments intermédiaires en forme de barreau (126, 126′) et/ou des bielles (124, 125).

9. Moteur à combustion interne selon la revendication 1 ou l'une des revendications suivantes, caractérisé en ce que le rotor (10) présente une bague de roulement cylindrique (17) qui est disposée rotative dans le carter (1), en ce que les ouvertures précitées (20, 21) sont prévues dans la bague de roulement (17) et sont en communication radialement vers l'intérieur avec les alésages de piston (13, 14), en ce que les cylindres (11, 12), dispoés à l'intérieur de la bague de roulement (17), sont renforcés par des nervures (18, 19) les uns par rapport aux autres et par rapport à la bague de roulement (17), et en ce que le canal d'évacuation d'huile (80) destiné au refroidissement est guidé le long de la bague de roulement (17).

10. Moteur à combustion interne selon la revendication 1 ou l'une des revendications suivantes, caractérisé en ce que le vilebrequin (30) est monté rotatif par une (31) de ses extrémités dans l'une de deux plaques (3, 4), qui constituent le couvercle ou encore le fond du carter (1), en ce que le vilebrequin (30) est monté par son autre extrémité (32) dans un disque (35) qui fait partie du rotor (10), et en ce que l'arbre de sortie (34) est assemblé rigidement au rotor (10).

11. Moteur à combustion interne selon la revendication 1 ou l'une des revendications suivantes, caractérisé en ce que le vilebrequin (130) est monté rotatif par ses deux extrémités (131, 132) dans des plaques (103, 104) qui constituent respectivement le couvercle et le fond du carter (101), et il traverse un disque (135) qui fait partie du rotor (110), et en ce que le vilebrequin (130) est assemblé solidairement en rotation à l'arbre de sortie (134) par l'une de ses extrémités.

12. Moteur à combustion interne selon la revendication 1 ou l'une des revendications suivantes, caractérisé en ce que le mécanisme de transmission présente une couronne dentée (40; 140) sur le rotor (10; 110), deux roues dentées (42, 43; 142, 143) qui sont en prise avec la couronne et qui sont montées sur le carter, et une roue dentée (41; 141) qui est reliée au vilebrequin (30; 130) et qui se trouve en prise avec les deux roues dentées précitées (42, 43; 142, 143).

13. Moteur à combustion interne selon la revendication 12, caractérisé en ce que les deux roues dentées (42, 43; 142, 143) présentent chacune deux dentures superposées (421, 422, 431, 432; 1421, 1422, 1431, 1432) de diamètres différents, l'une (421, 431; 1421, 1431) des dentures étant chaque fois en prise avec la couronne dentée (40; 140) du rotor (10; 110), et l'autre denture (422, 432; 1422, 1432) étant en prise avec la roue dentée (41; 141) qui se trouve sur le vilebrequin (30; 130).

14. Moteur à combustion interne selon la revendication 1 ou l'une des revendications suivantes, caractérisé en ce que la lumière d'admission (50) et/ou la lumière d'échappement (51) s'étend sur un angle d'environ 70° dans la paroi cylindrique (2) du carter (1).

15. Moteur à combustion interne selon la revendication 1 ou l'une des revendications 2 à 13, caractérisé en ce que la lumière d'admission (150) et/ou la lumière d'échappement (151) s'étend sur un angle compris entre 125° et 165° dans la paroi cylindrique (102) du carter (101).

16. Moteur à combustion interne selon la revendication 1 ou l'une des revendications suivantes, caractérisé en ce que la lumière d'admission (50; 150) et la lumière d'échappement (51) sont disposées voisines le long de la paroi cylindrique (2; 102) du carter (1; 101), et se recoupent.

17. Moteur à combustion interne selon la revendication 1 ou l'une des revendications suivantes, caractérisé en ce que la lumière d'admission (50; 150) et/ou la lumière d'échappement (51) peuvent être partiellement recouvertes par un ensemble de tiroir (192).
